# EUROPÄISCHE PATENTSCHRIFT

(11) **EP 3 530 860 B1**
(45) Veröffentlichungstag und Bekanntmachung des Hinweises auf die Patenterteilung: **05.05.2021**
(21) Anmeldenummer: 18158162.0
(22) Anmeldetag: 22.02.2018
(51) Int. Cl.: E06B 3/66, E06B 3/54, E06B 7/14, E06B 7/02

(54) **ISOLIERGLASELEMENT FÜR EINE GLASFASSADE UND GLASFASSADE**
INSULATION GLASS ELEMENT FOR A GLASS FAÇADE AND GLASS FAÇADE
ÉLÉMENT DE VERRE ISOLANT POUR FAÇADE EN VERRE ET FAÇADE EN VERRE

(43) Veröffentlichungstag der Anmeldung: 28.08.2019
(73) Patentinhaber: Eisenbach, Heinz, 6363 Westendorf (AT); Petschenig, Hanspeter, 3400 Kierling (AT)
(72) Erfinder: Eisenbach, Heinz, 6363 Westendorf (AT)
(74) Vertreter: Dr. Binder & Binder GbR

(56) Entgegenhaltungen:
- EP-A1- 0 280 832
- DE-A1-102015 201 675
- DE-C1- 19 601 505
- GB-A- 2 239 466
- NL-A- 9 301 624

## Beschreibung

Die Erfindung betrifft ein Isolierglaselement für eine Glasfassade, sowie eine Glasfassade mit einer Vielzahl von Isolierglaselementen.

Aus dem Stand der Technik sind sowohl Isolierglaselemente als auch Glasfassaden grundsätzlich bekannt. Bekannte Isolierglaselemente weisen beispielsweise eine Stufenverglasung auf, wobei die äußerste Glasscheibe der Stufenverglasung mit einem Rahmen der Glasfassade bisher lediglich verklebt ist. Dies stellt ein Sicherheitsrisiko dar, da sich Verklebungen, insbesondere aufgrund der starken thermischen Belastungen durch Sonneneinstrahlung, Temperaturänderungen etc., mit der Zeit lösen können und die Glasscheiben somit absturzgefährdet sind.

Weiterhin besteht bei den bekannten Isolierglaselementen das Problem, dass sich die Luft zwischen dem Rahmenfalz und der Verglasung bei Sonneneinstrahlung etc. stark erwärmt und dabei ausdehnt, wodurch eine zusätzliche Belastung auf das Isolierglaselement wirkt. Aufgrund der Gummidichtungen an den Glasscheiben ist bisher ein Druckausgleich nicht möglich.

Als Stand der Technik wird auf die Druckschriften NL 9 301 624 A, EP 0 280 832 A1, GB 2 239 466 A, DE 10 2015 201 675 A1 und DE 196 01 505 C1 verwiesen.

Es ist daher Aufgabe der Erfindung, ein verbessertes Isolierglaselement sowie eine Glasfassade bereitzustellen und die voranstehend genannten Probleme im Stand der Technik zu beheben.

Diese Aufgabe wird durch die Merkmale der unabhängigen Patentansprüche gelöst. Vorteilhafte Weiterbildungen der Erfindung sind Gegenstand untergeordneter Ansprüche.

Der Erfinder hat erkannt, dass bei einem mit Stufenverglasung ausgeführten Isolierglaselement die äußere Glasscheibe zusätzlich mechanisch mit dem Rahmen verbunden und somit gegen Absturz gesichert werden kann. Hierzu ist eine Adapterprofilleiste vorgesehen, welche zwischen der äußeren Glasscheibe und dem Rahmen angeordnet und an dem Rahmen befestigt wird. In die Seitenkanten der äußeren Glasscheibe und der Adapterprofilleiste kann dann jeweils eine Nut eingebracht werden, in die die Sicherungsklammern eingreifen können. Die Adapterprofilleiste ist mit dem Rahmen ebenfalls mechanisch verbunden, zum Beispiel verschraubt. Beispielsweise können an zwei gegenüberliegenden Seitenkanten jeweils zwei Sicherungsklammern angebracht werden. Die äußere Glasscheibe ist somit zum einen mechanisch mittels der Sicherungsklammer und zum anderen mittels Verklebung an der Adapterprofilleiste am Rahmen befestigt.

Weiterhin können in die Adapterprofilleiste durchgehende rinnenförmige Vertiefungen eingebracht werden, welche eine Luftzirkulation aus dem Falzraum beziehungsweise Hohlraum des Alurahmens nach außen und umgekehrt ermöglichen. So kann die erwärmte Luft entweichen und kältere Umgebungsluft kann in den Falzraum gelangen, um diesen zu belüften.

Demgemäß schlägt der Erfinder ein Isolierglaselement für eine Glasfassade vor, zumindest aufweisend: eine Stufenverglasung mit mindestens zwei Glasscheiben, mindestens eine zumindest teilweise um das Isolierglaselement umlaufend ausgebildete Adapterprofilleiste, welche im montierten Zustand zwischen einer äußeren Glasscheibe der Stufenverglasung und einem Rahmen der Glasfassade angeordnet ist, und mindestens eine Sicherungsklammer, wobei die äußere Glasscheibe und die mindestens eine Adapterprofilleiste jeweils mindestens eine Nut in den Seitenkanten aufweisen, in die die mindestens eine Sicherungsklammer eingreift, und die mindestens eine Adapterprofilleiste an den vertikalen Seiten des Isolierglaselementes jeweils mindestens eine rinnenförmige, durchgehende Vertiefung aufweist, wobei die Vertiefungen schräg verlaufend ausgebildet sind. Erfindungsgemäß erstreckt sich die mindestens eine Vertiefung von der Innenseite eines Hohlraumes, welcher zwischen dem Rahmen und dem Isolierglaselement ausgebildet ist, bis zur Außenseite.

Das erfindungsgemäße Isolierglaselement umfasst eine Stufenverglasung mit mindestens zwei Glasscheiben. In einer Ausführungsform weist die Stufenverglasung zwei Glasscheiben auf. In einer bevorzugten Ausführungsform weist die Stufenverglasung drei Glasscheiben auf. Im Folgenden wird die Erfindung mit der bevorzugten Ausführungsform mit drei Glasscheiben, also einer Dreifach-Stufenverglasung, beschrieben.

Die Dreifach-Stufenverglasung umfasst eine äußere, eine mittlere und eine innere Glasscheibe. Die Außenscheibe ist bevorzugt als Floatglas, auch Flachglas genannt, gemäß einer der nachfolgend genannten Ausführungsformen ausgebildet: Einscheiben-Sicherheitsglas (ESG), Verbund-Sicherheitsglas (VSG), Floatglas, teilvorgespanntes Glas (TVG) oder ESG-H-Glas. Das Verbund-Sicherheitsglas, das teilvorgespannte Glas und das ESG-H-Glas können beispielsweise jeweils aus zwei einzelnen Glasscheiben aus Floatglas gebildet werden. Weiterhin ist es auch möglich, jeweils eine einzelne Scheibe aus Floatglas als äußere Scheibe beliebig mit einer weiteren Scheibe aus Verbund-Sicherheitsglas, teilvorgespanntem Glas oder ESG-H-Glas zu kombinieren. Eine Außenscheibe aus Floatglas eignet sich besonders, um eine möglichst verzerrungsfreie, plane Außenansicht zu gewährleisten. Die Innenscheibe und die mittlere Glasscheibe sind beispielsweise als Flachglas in einer der nachfolgend genannten Scheibenarten ausgebildet: Einscheiben-Sicherheitsglas (ESG), teilvorgespanntes Glas (TVG), ESG-H-Glas oder Verbund-Sicherheitsglas. Die Glasscheiben können entweder gleich beabstandet oder unterschiedlich beabstandet ausgeführt werden.

Weiterhin umfasst das erfindungsgemäße Isolierglaselement mindestens eine Adapterprofilleiste. Die Adapterprofilleiste ist zumindest teilweise um das Isolierglaselement umlaufend ausgebildet und ist zwischen der äußeren Glasscheibe der Stufenverglasung und dem Rahmen der Glasfassade angeordnet. Gemäß einer bevorzugten Ausführungsform ist die mindestens eine Adapterprofilleiste vollständig um das Isolierglaselement umlaufend ausgebildet, sodass letztlich nur eine Adapterprofilleiste vorliegt. Entsprechend bevorzugt ist die Adapterprofilleiste einstückig oder aus mehreren miteinander verbundenen Einzelteilen ausgebildet, beispielswiese zusammengeschweißten Einzelteilen. Dabei entspricht die äußere Form der Adapterprofilleiste bevorzugt der Form der Verglasung, nämlich bevorzugt rechteckig, wobei darauf hingewiesen wird, dass selbstverständlich auch jede beliebige andere Form von Verglasung und Adapterprofilleiste möglich sind. Die Adapterprofilleiste bildet dabei eine Art flachen Rahmen, welcher außen an der Verglasung im Bereich der Seitenkanten angeordnet ist.

Als Material für die Adapterprofilleiste eignet sich ein Aluminium, vorzugsweise eloxiertes Aluminium, mit einer bevorzugten Materialstärke von ca. 5 mm. Die Breite der Adapterprofilleiste kann zwischen 30 mm und 50 mm liegen, beträgt jedoch vorzugsweise 40 mm.

Die Adapterprofilleiste ist in einer bevorzugten Ausführungsform im montierten Zustand zwischen der äußeren Glasscheibe und dem Rahmen der Glasfassade angeordnet. Auf der einen Seite ist die Adapterprofilleiste an dem Rahmen der Glasfassade befestigt, vorzugsweise verschraubt. Auf der anderen Seite ist die Adapterprofilleiste mit der äußeren Glasscheibe verklebt. Die Verklebung ist in einer bevorzugten Ausführungsform vollständig umlaufend ausgeführt. Hierfür eignen sich beispielsweise eine flächige Verklebung und/oder ein Klebeband. Bevorzugt wird sowohl eine flächige Verklebung als auch ein Klebeband eingesetzt. Die Verwendung eines Klebebandes hat den Vorteil, dass je nach Dicke des Klebebandes die äußere Glasscheibe von der Adapterprofilleiste beabstandet werden kann.

Bei einer Beabstandung der äußeren Glasscheibe von der Adapterprofilleiste kann weiterhin zwischen der Adapterprofilleiste und der äußeren Glasscheibe zumindest teilweise ein Füllstoff eingebracht sein. Bevorzugt wird der Füllstoff vollständig umlaufend zwischen der Adapterprofilleiste und der äußeren Glasscheibe eingebracht. Der Füllstoff kann zusätzlich zu der Verklebung oder dem Klebeband eingesetzt werden, beispielsweise um mögliche Lücken aufzufüllen. Als Füllstoff eignet sich zum Beispiel ein Silikon. Weiterhin kann der Füllstoff auch als zusätzlicher Abstandshalter ausgebildet sein, beispielsweise aus Kunststoff.

Eine vorteilhafte Ausführungsform des Isolierglaselementes sieht vor, dass mindestens eine Sicherungsklammer pro Seitenkante vorgesehen ist. Bevorzugt sind die Sicherungsklammern an den vertikalen Seitenkanten des Isolierglaselementes angeordnet, mit anderen Worten also auf der linken und rechten Seite des Isolierglaselementes. Dabei können die Sicherungsklammern entweder versetzt oder direkt gegenüberliegend positioniert sein. Um eine gleichmäßige und spannungsfreie Druckverteilung auf das Isolierglaselement, insbesondere auf die Glasscheiben, zu realisieren, sind die Sicherungsklammern bevorzugt jeweils paarweise gegenüberliegend angeordnet.

Die Sicherungsklammern sind vorteilhafterweise einteilig ausgebildet, um mögliche Sollbruchstellen zu vermeiden und deren Stabilität zu gewährleisten. Als Material für die Sicherungsklammern eignet sich beispielsweise Aluminium, vorzugsweise eloxiertes Aluminium.

In einer bevorzugten Ausführungsform sind die Sicherungsklammern U-förmig ausgebildet. Dabei greifen die U-Schenkel jeweils in die Nuten in der äußeren Glasscheibe und in der mindestens einen Adapterprofilleiste ein. Vorteilhafterweise sind die U-Schenkel in den Nuten verklebt, beispielsweise mittels eines Silikon-Klebers, welcher in die Nuten eingebracht ist.

Um den Eingriff der Sicherungsklammern zu ermöglichen, weisen die Seitenkanten der äußeren Glasscheibe und der mindestens einen Adapterprofilleiste bevorzugt jeweils genau eine Nut auf. In einer Ausführungsform sind diese Nuten durchgehend ausgebildet. In einer anderen Ausführungsform sind die Nuten zumindest teilweise unterbrochen ausgebildet. Beispielsweise sind die Nuten lediglich an den Stellen ausgebildet, an denen die Sicherungsklammern angebracht werden. Alternative Ausführungsformen, beispielsweise mit einer durchgehenden Nut in den Seitenkanten der Glasscheiben und einer unterbrochenen Nut in der Adapterprofilleiste, sind ebenfalls möglich.

Erfindungsgemäß weist die mindestens eine Adapterprofilleiste an den vertikalen Seiten des Isolierglaselementes jeweils mindestens eine rinnenförmige, durchgehende Vertiefung auf. Unter einer durchgehenden Vertiefung wird im Sinne dieser Erfindung verstanden, dass die Vertiefung sich von der Innenseite des Falzraumes bis zur Außenseite erstreckt und somit eine Art (Ent-/Be-)Lüftungsschlitz für den Falzraum zwischen dem Rahmen und dem Isolierglaselement bildet. Die rinnen- beziehungsweise rillenförmigen Vertiefungen können beispielsweise mit einer Tiefe von 2 bis 4 mm und einer Breite von 5 bis 15 mm in das Material gefräst werden.

Vorteilhafterweise sind die Vertiefungen und die Sicherungsklammern zumindest teilweise versetzt angeordnet.

Erfindungsgemäß sind die Vertiefungen schräg verlaufend ausgebildet, beispielsweise mit einem Winkel zwischen 30° und 60°, vorzugsweise 45°. Dabei können die Vertiefungen entweder von innen nach außen ansteigend oder abfallend ausgebildet sein. Eine bevorzugte Ausführungsform sieht vor, dass die Vertiefungen abfallend ausgebildet sind. In einer alternativen Ausführungsform ist auf beiden vertikalen Seitenkanten des Isolierglaselementes beziehungsweise der Adapterprofilleiste jeweils eine Vertiefung ansteigend und eine weitere Vertiefung abfallend ausgebildet. Dabei ist vorteilhafterweise die obere Vertiefung ansteigend und die untere Vertiefung abfallend ausgebildet. Somit kann ein Druckausgleich zusammen mit einer Luftzirkulation in dem Rahmenfalz stattfinden. Die erwärmte Luft strömt nach oben durch die ansteigenden Vertiefungsrinnen nach außen und von unten wird kältere Luft sozusagen durch die abfallenden Vertiefungen nach innen gesaugt. Es ist jedoch zu beachten, dass ansteigende Vertiefungen den Nachteil haben, dass so beispielsweise Regenwasser in den Falzraum gelangen kann. Insgesamt können so die Belastungen auf das Isolierglaselement beziehungsweise auf die Glasfassade stark reduziert werden.

Die Erfindung betrifft noch eine Glasfassade, zumindest aufweisend einen Rahmen und eine Vielzahl von Isolierglaselementen, wobei mindestens eines der Isolierglaselemente wie voranstehend beschrieben, erfindungsgemäß ausgebildet ist.

Bei der Glasfassade handelt es sich bevorzugt um eine Schrägverglasung mit Dachklappfenstern.

Im Folgenden wird die Erfindung anhand der Figuren näher beschrieben, wobei nur die zum Verständnis der Erfindung notwendigen Merkmale dargestellt sind und beschrieben werden.

Es zeigen im Einzelnen:
- FIG 1:: einen Querschnitt durch ein Isolierglaselement mit einer Stufenverglasung und einem Rahmen,
- FIG 2:: ein Detail A des Isolierglaselementes der Figur 1,
- FIG 3:: eine Draufsicht auf eine Adapterprofilleiste eines Isolierglaselementes gemäß der Figur 1.

Die **Figur 1** zeigt einen Querschnitt durch ein Isolierglaselement 1 mit einer Stufenverglasung 2 und einem Teil eines Rahmens 10 einer Glasfassade. Die Stufenverglasung 2 umfasst eine äußere, eine mittlere und eine innere Glasscheibe 2a, 2m, 2i, wobei die innere Glasscheibe 2i als Verbund-Sicherheitsglas mit zwei einzelnen Verbundscheiben ausgebildet ist. Zur Realisierung der Stufenverglasung sind die mittlere und die innere Glasscheibe 2m, 2i flächenmäßig kleiner ausgebildet als die äußere Glasscheibe 2a, sodass zwischen mittlerer und innerer Glasscheibe 2m, 2i und äußerer Glasscheibe 2a eine Stufe entsteht. Die Glasscheiben 2a, 2m, 2i sind in der hier gezeigten Ausführungsform gleich beabstandet. An den Randbereichen der Scheiben sind hierzu Abstandshalter, beispielsweise aus einem Metall oder Kunststoff, angeordnet.

Sowohl die äußere als auch die innere Glasscheibe 2a, 2i sind mit dem Rahmen 10 verbunden. Im Folgenden wird jedoch lediglich auf die Befestigung der äußeren Glasscheibe 2a am Rahmen 10 eingegangen, da sich die Beschreibung der Figuren auf die erfindungswesentlichen Merkmale beschränkt.

Zwischen der äußeren Glasscheibe 2a und dem Rahmen 10 ist eine Adapterprofilleiste 4 angeordnet. Die Adapterprofilleiste 4 verläuft in der hier gezeigten Ausführungsform rechteckig um die gesamten Seitenkanten des Isolierglaselementes 1 herum, siehe auch Figur 3. In der hier gezeigten Ausführungsform ist die Adapterprofilleiste 4 aus mehreren miteinander verschweißten Einzelteilen ausgebildet. Zur sicheren Befestigung am Rahmen 10 ist die Adapterprofilleiste 4 an mehreren Stellen mit dem Rahmen 10 verschraubt, siehe Verschraubungen 6, auch in Figur 3.

Die äußere Glasscheibe 2a ist sowohl mittels einer Verklebung 7 mit dem Rahmen 10 verbunden als auch mechanisch am Rahmen 10 gesichert. Zum Verkleben dient in der hier gezeigten Ausführungsform ein Silikonkleber. Zum einen ist die äußere Glasscheibe 2a mit der Adapterprofilleiste 4 verklebt, in dieser Ausführungsform mittels eines Klebebandes 8. Das Klebeband 8 dient gleichzeitig dazu, einen gleichmäßigen Abstand zwischen der äußeren Glasscheibe 2a und der Adapterprofilleiste 4 zu gewährleisten. Zum anderen ist die äußere Glasscheibe 2a erfindungsgemäß mittels Sicherungsklammern 3 an der Adapterprofilleiste 4 mechanisch gesichert. Hierzu weist die äußere Glasscheibe 2a und die Adapterprofilleiste 4 an ihren - in einem an einer Glasfassade befestigten Zustand - vertikalen, gegenüberliegenden Seitenkanten jeweils eine Nut 5 auf. In der hier gezeigten Ausführungsform sind die Nuten 5 jeweils an den Seitenkanten durchgehend ausgebildet.

Wie im vergrößerten Detail A in der **Figur 2** zu erkennen ist, ist die Sicherungsklammer 3 annähernd U-förmig ausgebildet. Die U-Schenkel der Sicherungsklammer 3 greifen jeweils in die Nuten 5 ein und stellen so die mechanische Verbindung von der Außenscheibe 2a zum Rahmen 10 beziehungsweise zur Adapterprofilleiste 4 her. In den Nuten ist zusätzlich ein Kleber eingebracht, um einen sicheren Halt der U-Schenkel zu gewährleisten.

Die **Figur 3** zeigt eine Draufsicht auf eine Adapterprofilleiste 4 eines Isolierglaselementes gemäß der Figur 1. Die Adapterprofilleiste 4 ist rechteckig entsprechend der Form des Isolierglaselementes ausgebildet. An allen Seitenkanten sind jeweils paarweise, mehrere Schraubenlöcher für Verschraubungen eingebracht, um die Adapterprofilleiste 4 mit dem Rahmen zu verschrauben. Weiterhin weist die Adapterprofilleiste 4 an ihren vertikal gegenüberliegenden Seitenkanten jeweils zwei rinnenförmige, schräge Vertiefungen 9 auf. Die Vertiefungen 9 reichen jeweils vom Innen- bis zum Außenraum des Falzraumes, sind also durchgehend in der Adapterprofilleiste 4 ausgebildet. Die Vertiefungen 9 sind - von innen nach außen betrachtet - abfallend ausgebildet, um zu vermeiden, dass Wasser in den Falzraum gelangen kann. Durch die Vertiefungen werden ein Druckausgleich und eine Luftzirkulation zwischen dem Falzraum und der Umgebung ermöglicht.

Obwohl die Erfindung im Detail durch das bevorzugte Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen. Insbesondere beschränkt sich die Erfindung nicht auf die nachfolgend angegebenen Merkmalskombinationen, sondern es können auch für den Fachmann offensichtlich ausführbare andere Kombinationen und Teilkombinationen aus den offenbarten Merkmalen gebildet werden Der Schutzumfang der Erfindung wird durch die Patentansprüche definiert.

### Bezugszeichenliste

- 1: Isolierglaselement
- 2: Stufenverglasung
- 2a: äußere Glasscheibe
- 2i: innere Glasscheibe
- 2m: mittlere (Doppel-)Glasscheibe
- 3: Sicherungsklammer
- 4: Adapterprofilleiste
- 5: Nuten
- 6: Verschraubung
- 7: Verklebung
- 8: Klebeband
- 9: Vertiefung
- 10: Rahmen

## Patentansprüche

1. Isolierglaselement (1) für eine Glasfassade, zumindest aufweisend:
1.1. eine Stufenverglasung (2) mit mindestens zwei Glasscheiben (2a, 2i),
1.2. mindestens eine zumindest teilweise um das Isolierglaselement (1) umlaufend ausgebildete Adapterprofilleiste (4), welche im montierten Zustand zwischen einer äußeren Glasscheibe (2a) der Stufenverglasung (2) und einem Rahmen (10) der Glasfassade angeordnet ist, und
1.3. mindestens eine Sicherungsklammer (3),
1.4. **dadurch gekennzeichnet, dass** die äußere Glasscheibe (2a) und die mindestens eine Adapterprofilleiste (4) jeweils mindestens eine Nut (5) in den Seitenkanten aufweisen, in die die mindestens eine Sicherungsklammer (3) eingreift, und
1.5. die mindestens eine Adapterprofilleiste (4) an den vertikalen Seiten des Isolierglaselementes (1) jeweils mindestens eine rinnenförmige, durchgehende Vertiefung (9) aufweist, wobei die Vertiefungen (9) schräg verlaufend ausgebildet sind, wobei
1.6. sich die mindestens eine Vertiefung (9) von der Innenseite eines Hohlraumes, welcher zwischen dem Rahmen (10) und dem Isolierglaselement (1) ausgebildet ist, bis zur Außenseite erstreckt.

2. Isolierglaselement (1) gemäß dem voranstehenden Patentanspruch 1, **dadurch gekennzeichnet, dass** die Stufenverglasung (2) drei Glasscheiben (2a, 2m, 2i) aufweist.

3. Isolierglaselement (1) gemäß einem der voranstehenden Patentansprüche 1 bis 2, **dadurch gekennzeichnet, dass** die mindestens eine Adapterprofilleiste (4) vollständig um das Isolierglaselement umlaufend ausgebildet ist.

4. Isolierglaselement (1) gemäß einem der voranstehenden Patentansprüche 1 bis 3, **dadurch gekennzeichnet, dass** die mindestens eine Adapterprofilleiste (4) mit dem Rahmen (10) der Glasfassade verbunden, vorzugsweise verschraubt, ist.

5. Isolierglaselement (1) gemäß einem der voranstehenden Patentansprüche 1 bis 4, **dadurch gekennzeichnet, dass** die mindestens eine Adapterprofilleiste (4) mit der äußeren Glasscheibe (2a) verklebt ist.

6. Isolierglaselement (1) gemäß einem der voranstehenden Patentansprüche 1 bis 5, **dadurch gekennzeichnet, dass** zwischen der mindestens einen Adapterprofilleiste (4) und der äußeren Glasscheibe (2a) zumindest teilweise ein Füllstoff eingebracht ist.

7. Isolierglaselement (1) gemäß einem der voranstehenden Patentansprüche 1 bis 6, **dadurch gekennzeichnet, dass** mindestens eine Sicherungsklammer (3) pro Seitenkante vorgesehen ist.

8. Isolierglaselement (1) gemäß dem voranstehenden Patentanspruch 7, **dadurch gekennzeichnet, dass** die Sicherungsklammern (3) an den vertikalen Seitenkanten des Isolierglaselementes (1) angeordnet sind.

9. Isolierglaselement (1) gemäß einem der voranstehenden Patentansprüche 1 bis 8, **dadurch gekennzeichnet, dass** die Sicherungsklammern (3) U-förmig ausgebildet sind, wobei die U-Schenkel jeweils in die Nuten (5) in der äußeren Glasscheibe (2a) und in der mindestens einen Adapterprofilleiste (4) eingreifen.

10. Isolierglaselement (1) gemäß dem voranstehenden Patentanspruch 9,**dadurch gekennzeichnet, dass** die U-Schenkel der Sicherungsklammern (3) jeweils in die Nuten (5) verklebt sind.

11. Isolierglaselement (1) gemäß einem der voranstehenden Patentansprüche 1 bis 10, **dadurch gekennzeichnet, dass** die Seitenkanten der äußeren Glasscheibe (2a) und der mindestens einen Adapterprofilleiste (4) jeweils genau eine Nut (5) aufweisen.

12. Isolierglaselement gemäß dem voranstehenden Patentanspruch 11, **dadurch gekennzeichnet, dass** die Nut (5) durchgehend ausgebildet ist.

13. Isolierglaselement gemäß einem der voranstehenden Patentansprüche 11 bis 12, **dadurch gekennzeichnet, dass** die Nut (5) zumindest teilweise unterbrochen ausgebildet ist.

14. Glasfassade, zumindest aufweisend einen Rahmen und eine Vielzahl von Isolierglaselementen, **dadurch gekennzeichnet, dass** mindestens eines der Isolierglaselemente (1) gemäß einem der voranstehenden Patentansprüche 1 bis 13 ausgebildet ist.

## Claims

1. Insulating glass element (1) for a glass facade, at least comprising:
1.1. a stepped glazing (2) having at least two glass panes (2a, 2i),
1.2. at least one adapter profile strip (4) which is designed to run at least partially around the insulating glass element (1) and which, in the mounted state, is arranged between an outer glass panel (2a) of the stepped glazing (2) and a frame (10) of the glass facade, and
1.3. at least one securing clamp (3),
1.4. **characterized in that** the outer glass pane (2a) and the at least one adapter profile strip (4) each have at least one groove (5) in the lateral edges in which the at least one securing clamp (3) engages, and
1.5. the at least one adapter profile strip (4) has, on each of the vertical sides of the insulating glass element (1), at least one channel-shaped, continuous depression (9), wherein the depressions (9) are designed to extend obliquely, wherein
1.6. the at least one depression (9) extends from the inner side of a cavity, which is formed between the frame (10) and the insulating glass element (1), to the outer side.

2. Insulating glass element (1) according to the preceding Patent Claim 1, **characterized in that** the stepped glazing (2) has three glass panes (2a, 2m, 2i).

3. Insulating glass element (1) according to either of the preceding Patent Claims 1 and 2, **characterized in that** the at least one adapter profile strip (4) is designed to run completely around the insulating glass element.

4. Insulating glass element (1) according to one of the preceding Patent Claims 1 to 3, **characterized in that** the at least one adapter profile strip (4) is connected, preferably screwed, to the frame (10) of the glass facade.

5. Insulating glass element (1) according to one of the preceding Patent Claims 1 to 4, **characterized in that** the at least one adapter profile strip (4) is adhesively bonded to the outer glass pane (2a).

6. Insulating glass element (1) according to one of the preceding Patent Claims 1 to 5, **characterized in that** a filler is at least partially introduced between the at least one adapter profile strip (4) and the outer glass pane (2a).

7. Insulating glass element (1) according to one of the preceding Patent Claims 1 to 6, **characterized in that** the at least one securing clamp (3) is provided for each lateral edge.

8. Insulating glass element (1) according to the preceding Patent Claim 7, **characterized in that** the securing clamps (3) are arranged on the vertical lateral edges of the insulating glass element (1).

9. Insulating glass element (1) according to one of the preceding Patent Claims 1 to 8, **characterized in that** the securing clamps (3) are U-shaped in form, wherein the U-legs each engage in the grooves (5) in the outer glass pane (2a) and in the at least one adapter profile strip (4).

10. Insulating glass element (1) according to the preceding Patent Claim 9, **characterized in that** the U-legs of the securing clamps (3) are each adhesively bonded into the grooves (5).

11. Insulating glass element (1) according to one of the preceding Patent Claims 1 to 10, **characterized in that** the lateral edges of the outer glass pane (2a) and of the at least one adapter profile strip (4) each have precisely one groove (5).

12. Insulating glass element according to the preceding Patent Claim 11, **characterized in that** the groove (5) is designed to be continuous.

13. Insulating glass element according to either of the preceding Patent Claims 11 and 12, **characterized in that** the groove (5) is designed to be at least partially interrupted.

14. Glass facade, at least comprising a frame and a multiplicity of insulating glass elements, **characterized in that** at least one of the insulating glass elements (1) is designed according to one of the preceding Patent Claims 1 to 13.

## Revendications

1. Élément en verre isolant (1) pour une façade en verre, comprenant au moins :
1.1 un vitrage échelonné (2) muni d'au moins deux lames en verre (2a, 2i),
1.2 au moins une baguette profilée adaptatrice (4) configurée au moins partiellement sous forme circonférentielle autour de l'élément en verre isolant (1), qui est agencée à l'état monté entre une lame en verre extérieure (2a) du vitrage échelonné (2) et un cadre (10) de la façade en verre, et
1.3 au moins une pince de sécurisation (3),
1.4 **caractérisé en ce que**
la lame en verre extérieure (2a) et l'au moins une baguette profilée adaptatrice (4) comprennent à chaque fois au moins une rainure (5) dans les bords latéraux, dans laquelle l'au moins une pince de sécurisation (3) pénètre, et
1.5 l'au moins une baguette profilée adaptatrice (4) comprend sur les côtés verticaux de l'élément en verre isolant (1) à chaque fois au moins un creux continu (9) en forme de rigole, les creux (9) étant configurés en biais,
1.6 l'au moins un creux (9) s'étendant depuis le côté intérieur d'une cavité, qui est formée entre le cadre (10) et l'élément en verre isolant (1), jusqu'au côté extérieur.

2. Élément en verre isolant (1) selon la revendication 1 précédente, **caractérisé en ce que** le vitrage échelonné (2) comprend trois lames en verre (2a, 2m, 2i).

3. Élément en verre isolant (1) selon l'une quelconque des revendications 1 à 2 précédentes, **caractérisé en ce que** l'au moins une baguette profilée adaptatrice (4) est configurée entièrement sous forme circonférentielle autour de l'élément en verre isolant.

4. Élément en verre isolant (1) selon l'une quelconque des revendications 1 à 3 précédentes, **caractérisé en ce que** l'au moins une baguette profilée adaptatrice (4) est reliée, de préférence vissée, avec le cadre (10) de la façade en verre.

5. Élément en verre isolant (1) selon l'une quelconque des revendications 1 à 4 précédentes, **caractérisé en ce que** l'au moins une baguette profilée adaptatrice (4) est collée avec la lame en verre extérieure (2a).

6. Élément en verre isolant (1) selon l'une quelconque des revendications 1 à 5 précédentes, **caractérisé en ce qu'**une charge est introduite au moins partiellement entre l'au moins une baguette profilée adaptatrice (4) et la lame en verre extérieure (2a).

7. Élément en verre isolant (1) selon l'une quelconque des revendications 1 à 6 précédentes, **caractérisé en ce qu'**au moins une pince de sécurisation (3) par bord latéral est prévue.

8. Élément en verre isolant (1) selon la revendication 7 précédente, **caractérisé en ce que** les pinces de sécurisation (3) sont agencées sur les bords latéraux verticaux de l'élément en verre isolant (1).

9. Élément en verre isolant (1) selon l'une quelconque des revendications 1 à 8 précédentes, **caractérisé en ce que** les pinces de sécurisation (3) sont configurées en forme de U, les branches du U pénétrant à chaque fois dans les rainures (5) dans la lame en verre extérieure (2a) et dans l'au moins une baguette profilée adaptatrice (4).

10. Élément en verre isolant (1) selon la revendication 9 précédente, **caractérisé en ce que** les branches du U des pinces de sécurisation (3) sont à chaque fois collées dans les rainures (5).

11. Élément en verre isolant (1) selon l'une quelconque des revendications 1 à 10 précédentes, **caractérisé en ce que** les bords latéraux de la lame en verre extérieure (2a) et l'au moins une baguette profilée adaptatrice (4) comprennent à chaque fois exactement une rainure (5).

12. Élément en verre isolant selon la revendication 11 précédente, **caractérisé en ce que** la rainure (5) est configurée sous forme continue.

13. Élément en verre isolant selon l'une quelconque des revendications 11 à 12 précédentes, **caractérisé en ce que** la rainure (5) est configurée au moins partiellement sous forme interrompue.

14. Façade en verre, comprenant au moins un cadre et une pluralité d'éléments en verre isolants, **caractérisée en ce qu'**au moins un des éléments en verre isolant (1) est configuré selon l'une quelconque des revendications 1 à 13 précédentes.
